# EUROPÄISCHE PATENTANMELDUNG

(11) **EP 4 765 102 A1**
(43) Veröffentlichungstag der Anmeldung: **24.06.2026**
(21) Anmeldenummer: 25218410.6
(22) Anmeldetag: 25.11.2025
(51) Int. Cl.: G10K 11/16, E04F 15/20

(54) **VERBESSERTE SCHICHT ZUR TRITTSCHALLDÄMMUNG**

(30) Priorität: 20.12.2024 DE 102024004392
(71) Anmelder: Regupol Holding GmbH, 57319 Bad Berleburg (DE)
(72) Erfinder: Schröder, Maximilian, 57319 Bad Berleburg (DE)
(74) Vertreter: Kross, Ulrich

(57) **Zusammenfassung**

Eine Schicht (1) zur Trittschalldämmung besteht aus einem Elastomer. Die Schicht (1) weist eine Unterseite (2) und eine Oberseite (3) auf. Die Unterseite (2) weist Wellen mit Wellentälern (4) und Wellenbergen (5) auf. Die Schicht (1) weist im Bereich eines Wellentales (4) eine minimale Schichtdicke (d1) und im Bereich eines Wellenberges (5) eine maximale Schichtdicke (d2) auf. Die Schichtdicke (d) ist als der lokale Abstand von der Unterseite (2) zur Oberseite (3) der Schicht (1) definiert. Die maximale Schichtdicke (d2) liegt unter 25 mm. Ein Quotient aus einer Amplitude (A) einer Wellenbildung und der maximalen Schichtdicke (d2) beträgt mindestens 0,27 liegt. Die Amplitude (A) der Wellenbildung ist als die Hälfte der Differenz der maximalen und der minimalen Schichtdicke (d2, d1) definiert.

## Beschreibung

### 1. Gebiet der Erfindung

Die vorliegende Erfindung geht aus von einer Schicht zur Trittschalldämmung, wobei die Schicht aus einem Elastomer besteht, die Schicht eine Unterseite und eine Oberseite aufweist und die Unterseite Wellen mit Wellentälern und Wellenbergen aufweist, wobei die Schicht im Bereich eines Wellentales eine minimale Schichtdicke und im Bereich eines Wellenberges eine maximale Schichtdicke aufweist, wobei die Schichtdicke als der lokale Abstand von der Unterseite zur Oberseite der Schicht definiert ist, und wobei die maximale Schichtdicke unter 25 mm liegt.

### 2. Stand der Technik

Derartige Schichten zur Trittschalldämmung sind allgemein bekannt. Rein beispielhaft können das Material Mat-W25x der Firma CDM Stravitec und die Materialien sound 10, sound 12 und comfort 12 der Anmelderin genannt werden.

Schichten zur Trittschalldämmung sind aus der weiteren Praxis in den verschiedensten Ausgestaltungen bekannt. Die maximale Schichtdicke des jeweiligen Materials liegt - je nach Material - im Bereich von wenigen Millimetern, beispielsweise 4 mm oder 6 mm, bis zu erheblich größeren Werten von bis zu 25 mm. Als Materialien werden Kork, Polyurethan, Gummi, Schwammgummi und andere Materialien und Mischungen derartiger Materialien verwendet. Dennoch ist die dynamische Steifigkeit, die ihrerseits Einfluss auf die Trittschalldämmung hat, nicht optimal.

### 3. Aufgabe der Erfindung

Die Aufgabe der vorliegenden Erfindung besteht darin, eine Schicht zur Trittschalldämmung der eingangs genannten Art derart weiterzuentwickeln, dass bei gleichem Materialaufwand die dynamische Steifigkeit reduziert bzw. die dynamische Steifigkeit trotz eines geringeren Materialaufwands beibehalten werden kann.

Diese Aufgabe wird erfindungsgemäß durch eine Schicht zur Trittschalldämmung mit den Merkmalen des Anspruchs 1 gelöst. Vorteilhafte Ausgestaltungen der Schicht zur Trittschalldämmung sind Gegenstand der abhängigen Ansprüche 2 bis 5 und in der anhängenden Beschreibung dargelegt.

### 4. Zusammenfassung der Erfindung

Die Erfindung betrifft eine Schicht zur Trittschalldämmung, bei der die Schicht aus einem Elastomer besteht, die Schicht eine Unterseite und eine Oberseite aufweist und die Unterseite Wellen mit Wellentälern und Wellenbergen aufweist, wobei die Schicht im Bereich eines Wellentales eine minimale Schichtdicke und im Bereich eines Wellenberges eine maximale Schichtdicke aufweist, wobei die Schichtdicke als der lokale Abstand von der Unterseite zur Oberseite der Schicht definiert ist, und wobei die maximale Schichtdicke unter 25 mm liegt. Erfindungsgemäß wird diese Schicht zur Trittschalldämmung dadurch ausgestaltet, dass ein Quotient aus einer Amplitude einer Wellenbildung und der maximalen Schichtdicke mindestens 0,27 beträgt, wobei die Amplitude der Wellenbildung als die Hälfte der Differenz der maximalen und der minimalen Schichtdicke definiert ist.

Die Erfindung stellt somit eine Schicht zur Trittschalldämmung bereit, die unter Einhaltung bestimmter Parameter der Wellenbildung und der maximalen Schichtdicke sowie unter Berücksichtigung des Quotienten aus diesen Parametern in der Lage ist, eine optimale dynamische Steifigkeit und somit Trittschalldämmung zu gewährleisten. Dieses Ergebnis wird zudem unter Anwendung vergleichsweise einfacher Mittel und leicht nacharbeitbar ohne die Notwendigkeit für aufwändige Materialtests oder die Neuentwicklung unerprobter Materialien erzielt. Die vorliegende Erfindung stellt nennenswerte Vorteile bereit. Zum einen ergibt sich eine hohe Trittschalldämmung bzw. - im Wesentlichen äquivalent hierzu - eine hohe Vibrationsisolierung. Zum anderen wird vergleichsweise wenig Material benötigt.

Insbesondere haben experimentelle Untersuchungen zu dem Ergebnis geführt, dass bei im übrigen unveränderten Parametern der Schicht zur Trittschalldämmung eine signifikante Reduktion der dynamischen Steifigkeit auftritt, wenn der genannte Quotient bei 0,27 oder darüber liegt.

Der Effekt ist umso größer, je größer der genannte Quotient ist. In einer bevorzugten Ausgestaltung der Erfindung ist daher vorgesehen, dass der Quotient der Amplitude und der maximalen Schichtdicke mindestens 0,30 beträgt, besonders bevorzugt mindestens 0,34, überaus bevorzugt mindestens 0,36, mindestens 0,37 oder mindestens 0,40. Im Einzelfall kann der genannte Quotient bevorzugt oberhalb von 0,40 liegen. Derzeit ist besonders bevorzugt, wenn der Quotient aus der Amplitude und der maximalen Schichtdicke im Bereich zwischen 0,37 und 0,40 liegt, beispielsweise bei ca. 0,39, vorzugsweise bei exakt 0,39.

Die konkrete Wellenform kann nach Bedarf ausgewählt werden. Beispielsweise können die Wellen im Querschnitt durch die erfindungsgemäße Schicht zur Trittschalldämmung sinusförmig, rechteck- oder mäanderförmig, dreieckig oder sägezahnförmig ausgebildet sein. Ebenso sind Mischformen oder Überlagerungen verschiedener Wellenformen vom Erfindungsgedanken umfasst. Wesentlich bei der Wellenform ist eine gewisse, bevorzugt exakt ausgebildete, Periodizität, somit sich wiederholende Abfolge von Wellenberg und Wellental, die bevorzugt über die gesamte Fläche der erfindungsgemäßen Schicht zur Trittschalldämmung gleichmäßig ausgebildet ist. Hierdurch wird ein Produkt geschaffen, das einfach herstellbar ist und über die gesamte Fläche der Schicht gleichbleibende Eigenschaften hinsichtlich Trittschalldämmung und dynamischer Steifigkeit bereitstellt.

In einer bevorzugten Ausführungsform der Erfindung ist einerseits vorgesehen, dass die maximale Schichtdicke maximal 20 mm beträgt, vorzugsweise maximal 18 mm und besonders bevorzugt maximal 17 mm. Dadurch kann der Materialaufwand pro Quadratmeter der Schicht in Grenzen gehalten werden. Andererseits ist vorzugsweise vorgesehen, dass die maximale Schichtdicke minimal 12 mm beträgt, vorzugsweise minimal 15 mm. Dadurch wird eine vergleichsweise große mechanische Stabilität der Schicht als Ganzes gewährleistet.

Erfindungsgemäß ist die Unterseite der Schicht mit der beschriebenen Wellenform ausgebildet. Die Oberseite kann nach Bedarf gewellt oder glatt sein. Bevorzugt wird, wenn die Oberseite glatt ausgebildet ist und keine Wellenform aufweist, die mit der Wellenform an der Unterseite vergleichbar ist oder deren Amplitudenmaß dasjenige der Wellenbildung an der Unterseite spiegelt oder gar übersteigt.

### 5. Kurze Beschreibung der Figuren

Weitere Vorteile und Einzelheiten ergeben sich aus der nachfolgenden Beschreibung eines Ausführungsbeispiels in Verbindung mit den Zeichnungen. Es zeigen in schematischer Prinzipdarstellung:
- Fig. 1: eine Draufsicht von unten auf eine Schicht zur Trittschalldämmung,
- Fig. 2: die Schicht zur Trittschalldämmung von Fig. 1 in der Perspektive von schräg unten, und
- Fig. 3: einen Schnitt durch die Schicht zur Trittschalldämmung längs einer Linie III-III aus Fig. 1.

### 6. Detaillierte Beschreibung der Figuren

Die Figuren werden nachstehend gemeinsam erläutert.

Eine Schicht 1 zur Trittschalldämmung besteht aus einem Elastomer. Insbesondere enthält die Schicht 1 keinen Kork oder nur eine geringe Menge an Kork, bevorzugt maximal 10 %. Das Elastomer kann beispielsweise aus recycelten StyrolButadien-Kautschuk-Fasern bestehen, welche mit Polyurethan gebunden sind. Alternativ kann es sich beispielsweise um einen Polyurethanschaum, entweder originär oder recycelt, handeln.

Die Schicht 1 weist eine Unterseite 2 und eine Oberseite 3 auf. Die Unterseite 2 ist diejenige Seite der Schicht 1, welche bei bestimmungsgemäßem Gebrauch der Schicht 1 unten ist, also auf einer anderen, nicht dargestellten Unterlage, beispielsweise einer Rohdecke, aufliegt. Umgekehrt ist die Oberseite 3 diejenige Seite der Schicht 1, auf welcher bei bestimmungsgemäßem Gebrauch der Schicht 1 eine andere, ebenfalls nicht dargestellte Auflage, beispielsweise ein Estrich, insbesondere ein Trockenestrich, aufliegt oder zumindest aufliegen kann.

Die Oberseite 3 ist vorzugsweise glatt. Die Unterseite 2 hingegen weist Wellen mit Wellentälern 4 und Wellenbergen 5 auf. In den Figuren sind jeweils nur ein einzelnes Wellental 4 und ein einzelner Wellenberg 5 mit ihrem jeweiligen Bezugszeichen versehen. Die insbesondere aus Fig. 3 ersichtliche Form der Wellenberge 5, nämlich ein mehr oder minder vertikaler Anstieg, der dann von einer gewölbten Kuppe abgeschlossen wird, ist nur rein beispielhaft dargestellt, die Wellenberge 5 können auch eine andere Form aufweisen. Ebenso ist auch die aus Fig. 3 ersichtliche Form der Wellentäler 4, nämlich ein flaches Plateau, nur rein beispielhaft dargestellt, die Wellentäler 4 können auch eine andere Form aufweisen. Eine Wellenlänge λ liegt üblicherweise im zweistelligen Millimeterbereich, beispielsweise zwischen 30 mm und 50 mm.

Eine Schichtdicke d der Schicht 1 - die Schichtdicke d ist als der lokale Abstand von der Unterseite 2 zur Oberseite 3 der Schicht 1 definiert - variiert zwischen einem Minimalwert d1 (= minimale Schichtdicke d1) und einem Maximalwert d2 (= maximale Schichtdicke d2). Konkret weist die Schicht 1 im Bereich eines Wellentales 4 die minimale Schichtdicke d1 und im Bereich eines Wellenberges 5 die maximale Schichtdicke d2 auf.

Aufgrund der Wellenbildung, also des Vorhandenseins der Wellentäler 4 und der Wellenberge 5, ergibt sich eine (absolute) Amplitude A der Wellenbildung. Die Amplitude A der Wellenbildung ist als die Hälfte der Differenz der maximalen und der minimalen Schichtdicke d2, d1 definiert: $A = \left(d2-d1\right) / 2$

Es handelt sich also um die Amplitude A der Schwankungen der Schichtdicke d um einen Mittelwert der Schichtdicke d herum. Die Amplitude A ist eine absolute, dimensionsbehaftete Größe. Ihre Einheit ist (im SI-System) Meter bzw. (im allgemeinen Praxisgebrauch) Millimeter.

Wenn der Quotient der Amplitude A und der maximalen Schichtdicke d2 gebildet wird, ergibt sich eine relative Amplitude a: $a = A / d 2 .$

Die relative Amplitude a ist also auf die maximale Schichtdicke d2 bezogen. Die relative Amplitude a ist eine dimensionslose Größe.

Erfindungsgemäß liegt zum einen die maximale Schichtdicke d2 unter 25 mm. Sie kann aber auch noch kleinere Werte aufweisen, beispielsweise bei maximal 20 mm liegen. Besonders bevorzugt ist derzeit, dass die maximale Schichtdicke d2 bei maximal 18 mm und insbesondere bei maximal 17 mm liegt. Die maximale Schichtdicke d2 sollte andererseits aber vorzugsweise nicht zu klein sein. Minimal sollte die maximale Schichtdicke d2 bei 12 mm liegen, vorzugsweise bei minimal 15 mm.

Erfindungsgemäß liegt zum anderen die relative Amplitude a - im Ergebnis also der Quotient der (absoluten) Amplitude A und der maximalen Schichtdicke d2 - mindestens bei 0,27. Vorzugsweise liegt die relative Amplitude a bei noch größeren Werten, beispielsweise bei mindestens 0,30. Besonders bevorzugt sind Werte von mindestens 0,34, mindestens 0,36, überaus bevorzugt mindestens 0,37. Im Einzelfall ist auch ein Wert von 0,40 oder sogar darüber möglich. Derzeit wird ein Wert zwischen 0,37 und 0,40 für optimal erachtet, insbesondere in etwa oder sogar exakt 0,39.

Die obige Beschreibung dient ausschließlich der Erläuterung der vorliegenden Erfindung. Der Schutzumfang der vorliegenden Erfindung soll hingegen ausschließlich durch die beigefügten Ansprüche bestimmt sein.

### Bezugszeichenliste

- 1: Schicht
- 2: Unterseite
- 3: Oberseite
- 4: Wellentäler
- 5: Wellenberge

- A: Amplitude
- d, d1, d2: Schichtdicken

- λ: Wellenlänge

## Patentansprüche

1. Schicht (1) zur Trittschalldämmung, wobei die Schicht (1) aus einem Elastomer besteht, die Schicht (1) eine Unterseite (2) und eine Oberseite (3) aufweist, wobei die Unterseite (2) Wellen mit Wellentälern (4) und Wellenbergen (5) aufweist und die Schicht (1) im Bereich eines Wellentales (4) eine minimale Schichtdicke (d1) und im Bereich eines Wellenberges (5) eine maximale Schichtdicke (d2) aufweist, wobei die Schichtdicke (d) als der lokale Abstand von der Unterseite (2) zur Oberseite (3) der Schicht (1) definiert ist und die maximale Schichtdicke (d2) unter 25 mm liegt,
**dadurch gekennzeichnet, dass**
ein Quotient aus einer Amplitude (A) einer Wellenbildung und der maximalen Schichtdicke (d2) mindestens 0,27 beträgt, wobei die Amplitude (A) der Wellenbildung als die Hälfte der Differenz der maximalen und der minimalen Schichtdicke (d2, d1) definiert ist.

2. Schicht (1) nach Anspruch 1, **dadurch gekennzeichnet, dass** der Quotient aus der Amplitude (A) und der maximalen Schichtdicke (d2) mindestens 0,30 beträgt, vorzugsweise mindestens 0,34, besonders bevorzugt mindestens 0,36, mindestens 0,37 oder besonders bevorzugt mindestens 0,40.

3. Schicht (1) nach Anspruch 1 oder 2, **dadurch gekennzeichnet, dass** die maximale Schichtdicke (d2) maximal 20 mm beträgt, vorzugsweise maximal 18 mm und besonders bevorzugt maximal 17 mm.

4. Schicht (1) nach einem der voranstehenden Ansprüche, **dadurch gekennzeichnet, dass** die maximale Schichtdicke (d2) mindestens 12 mm beträgt, vorzugsweise mindestens 15 mm.

5. Schicht (1) nach einem der voranstehenden Ansprüche, **dadurch gekennzeichnet, dass** die Oberseite (3) glatt ausgebildet ist.
